# EUROPÄISCHE PATENTSCHRIFT

(11) **EP 3 546 881 B1**
(45) Veröffentlichungstag und Bekanntmachung des Hinweises auf die Patenterteilung: **26.07.2023**
(21) Anmeldenummer: 19164499.6
(22) Anmeldetag: 22.03.2019
(51) Int. Cl.: F42B 12/40, F42C 1/04

(54) **GESCHOSS MIT BODENANZÜNDER UND MARKIERLADUNG**
PROJECTILE WITH BASE IGNITER AND MARKING CHARGE
PROJECTILE DE PLANCHER POURVU DE DÉTONATEUR DE CULOT ET DE CHARGE DE MARQUAGE

(30) Priorität: 26.03.2018 DE 102018107182
(43) Veröffentlichungstag der Anmeldung: 02.10.2019
(73) Patentinhaber: RWM Schweiz AG, 8050 Zürich (CH)
(72) Erfinder: PFAFF, Andreas, 8055 Zürich (CH)
(74) Vertreter: DREISS Patentanwälte PartG mbB

(56) Entgegenhaltungen:
- DE-B3-102011 107 960
- GB-A- 2 223 294
- US-A- 3 810 426

## Beschreibung

Die Erfindung beschäftigt sich mit einem Geschoss, insbesondere im Mittelkaliberbereich, mit einer Markierladung und einem Bodenanzünder.

Aus dem Stand der Technik sind Geschosse bekannt, die von insbesondere fliegenden Plattformen abgegeben werden. Hierbei ist es erwünscht, dass der Auftreffpunkt auch aus der Höhe (Luft) erkennbar ist Dazu wird in der Regel der Auftreffpunkt markiert. Diese Markierung ermöglicht, wenn nötig, eine Korrektur der nachfolgenden Schüsse. Da herkömmliche Munitionen bei der Umsetzung im Ziel einen sehr großen und sehr intensiven Feuerball generieren, ist es teilweise nicht möglich den Auftreffpunkt einzelner Schüsse voneinander zu unterscheiden.

Sprenggranaten enthalten generell Sekundärsprengstoffe, die von einem separaten Zünder initiiert werden. Diese Eigenschaft macht die Geschosse teuer und erhöht das Risiko von Blindgängern sowie einer nicht bestimmungsgemäßen Umsetzung mit den entsprechenden Folgen. Zudem sind Sprenggranaten auf Übungsplätzen unerwünscht.

Geschosse mit pyrophoren oder pyrotechnischen Wirkladungen, die rein durch den Zielaufschlag ausgebracht, zerstäubt und initiiert werden, können das Ziel bzw. den Aufschlag zum Teil nicht zuverlässig markieren, da der Effekt verdeckt wird, z.B. durch Sand überdeckt oder durch diesen abgelöscht wird.

Farbmarkierungen, wie z.B. aus der EP 1 183 494 B1 bekannt, sind nur eingeschränkt sichtbar.

Aus der DE 30 33 0641 C2 ist ein Granatwerfer-Übungsgeschoss bekannt Um eine gute Markierung auch in Morast, Wasserpfützen, Sumpf und Schnee zu erreichen wird vorgeschlagen, die Markierung nach hinten aus dem Geschoss auszustoßen. Die Markierung ist als Signalladung im Geschoss mittig eingebunden. Wenn die Granate aus dem Rohr verschossen wird, wird ein Aufschlagzünder freigegeben. Beim Aufschlag zündet dieser die Signalladung, die nach hinten austritt und ihrerseits die ausreichende Markierung über dem Boden ermöglicht.

Die DE 197 58 459 A1 zeigt einen Gefechtskopf mit Mitteln zur Zielmarkierung. Die Markierungsladung ist eine pyrotechnische Ladung, die eine Infrarotstrahlung erzeugt. Das Markierungsgeschoss wird aus dem Gefechtskopf nach hinten ausgestoßen, indem eine erste pyrotechnische Ladung ausgelöst wird. Nachteilig ist, dass das Auslösen der Markierung durch eine Zündkette erfolgt.

Die GB 2 223 294 A offenbart ein Übungs- bzw. Ausbildungsgeschoss mit einem Aufprallzünder, der bodenseitig im Geschoss eingebunden ist. Dieser Aufprallzünder umfasst zumindest ein Magazin mit einer variablen Menge an Sprengstoff, eine Verzögerungseinrichtung und eine pyrotechnische Zusammensetzung. Wenn das Geschoss das Ziel erreicht hat, trifft ein Schlagbolzen auf einen Zünder auf und löst diesen aus. Dadurch wird der Sprengstoff im Magazin gezündet. Die darauf resultierende Energie wird zum Entzünden der pyrotechnischen Zusammensetzung genutzt.

Die DE 10 2011 107 960 83 offenbart eine Munition, insbesondere für Übungszwecke, die eine vorzugsweise in der Luft explodierbare Ladung enthält. Die Geschosshülle des Geschosskörpers enthält einen zentral angeordneten zylinderförmigen Block mit einem die Ladung enthaltenden Ladungsraum. Der äußere Umfang des zylinderförmigen Blockes ist ringförmig von einem Behälter mit einem Markierungsstoff umgeben. Nach Zündung der Ladung wird über Druckentlastungsbohrungen der Druck auf den Markierungsbehälter gegeben und dieser zusammen mit der Geschosshülle zerlegt. Der Markierungsstoff wird dadurch aus dem Geschosskörper ausgebracht.

Die US 3,810,426 A offenbart ein Übungsgeschoss zu Trainingszwecken. Ausgehend von der Aufgabe, dass explosive oder andere Formen chemischer Ladungen verwendet werden, die beim Aufprall eines Geschosses entzündet werden, um eine Rauchwolke oder einen Feuerblitz bereitzustellen. Als Nachteil wird genannt, dass bei derartigen Geschossen das inhärente Risiko von Verletzungen etc. während der Herstellung, Lagerung, Handhabung oder beim Verschuss besteht. Daher wird vorgeschlagen, als Signalmittel Taschenlampen einzubinden, die von einer Batterie gespeist werden nach Aufprall.

Die Erfindung stellt sich die Aufgabe, die aus dem Stand der Technik bekannten Nachteile zu vermeiden.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, ein Geschoss mit einem Bodenanzünder und einer Markierladung aufzuzeigen, wodurch auf eine Zündkette mit Sprengstoffen verzichtet werden kann. Erfindungsgemäß umfasst das Geschoss eine pyrotechnische Markierladung, die durch eine Anzündkette im Bodenanzünder initiiert wird. Durch die dabei entstehenden Gase und den Druck, wird der Bodenanzünder nach hinten aus dem Geschoss herausgestoßen. Die sich entfaltende Markierladung (die Reaktion) tritt ebenfalls nach hinten aus dem Geschoss aus und schafft einen optimalen Markierpunkt, der auch aus der Luft erkennbarist.

Die Markierladung markiert das Ziel zuverlässig aufweichen wie auf harten, auf nassen und auf sandigen Böden bzw. Zielen und auch bei flachen Auftreffwinkeln. Der Pilot oder der Schütze wird dadurch in die Lage versetzt, den Zielpunkt anhand des Auftreffblitzes korrigieren zu können.

Die Markierungsladung umfasst bevorzugt eine Ladung im IR-, wie auch im sichtbaren Bereich, sodass der Zielmarkierungseffekt sowohl im IR-Bereich wie auch im für das Auge sichtbaren Bereich erkennbar ist Andere Möglichkeiten sind nicht ausgeschlossen.

Die pyrotechnische Markierladung befindet sich im Geschosskörper des Geschosses. Trifft das Geschoss im Ziel auf, wird eine ballistische Haube des Geschosses durch den Zielaufschlag mechanisch zerstört. Das restliche Geschoss wird nun durch das Zielmaterial verzögert. Durch die Verzögerung initiiert die Anzündkette die pyrotechnische Markierladung im Geschosskörper. Ein dabei entstehender Druck zwischen dem Geschosskörper und dem Bodenanzünder führt zum Auswurf des Bodenanzünders. Die pyrotechnische Reaktion wirkt entgegen der Schussrichtung und markiert zuverlässig, unabhängig von der Bodenbeschaffenheit des Auftreffpunktes (Ziels) in Form eines Blitzes.

Die Anzündkette ist bevorzugt mechanisch ausgeführt. Während der Verzögerung kann sich beispielsweise ein Anzündstift bevorzugt axial im Bodenanzünder bewegen. Durch diese Bewegung wird dann beispielsweise eine Anzündkapsel initiiert. Das Bewegen des Anzündstifts wird dadurch ermöglicht, dass ein Sicherungselement beim Abschuss, vorzugsweise durch den Geschossdrall, den Anzündstift freigibt und so die notwendigen Freiheitsgrade für den Anzündstift ermöglicht.

Vorgeschlagen wird somit ein Geschoss, insbesondere im Mittelkaliberbereich, mit einem Geschosskörper und einer Markierladung, wobei die Markierlandung eine pyrotechnische Markierladung ist. Das Geschoss weist einen Bodenanzünder auf, in dem eine Anzündkette angeordnet ist. Nach Initiierung der pyrotechnischen Markierladung durch die Anzündkette wird der Bodenanzünder heckseitig aus dem Geschosskörper ausgestoßen, sodass eine Ausbringung der Markierladung am Geschossheck entgegen der Schussrichtung erfolgt. Die vorgesehen pyrotechnische Markierladung zeichnet sich durch eine Zusammensetzung aus, die im IR-Bereich sowie im visuell sichtbaren Bereich wirkt, ist aber auf diese nicht beschränkt.

Mit dieser Markierung kann die Zuverlässigkeit gegenüber anderen Geschossen mit Sprengstoff und Zündkette deutlich gesteigert werden. Da die Initiierung der pyrotechnischen Markierladung immer über die Anzündkette realisiert wird, sind Größe und Intensität der pyrotechnischen Zielmarkierung unabhängig von der Auftreffgeschwindigkeit und dem Zielmaterial und damit gleichbleibend. Das Prinzip ist zudem zumindest bis zu einem Winkel von 77 ° (NATO) funktionsfähig.

Die Verwendung einer mechanischen bzw. pyro-mechanischen Anzündkette erlaubt eine einfache mechanische Sicherung der Anzündkette im Bodenanzünder. Bei Zündketten in Zündern ist dieser Aufwand aufgrund höherer Sicherheitsanforderungen wesentlich höher. Es wird auf Primär- und Sekundärsprengstoffe (detonationsfähige Stoffe), Zünder, Zünderkomponenten und Zündketten verzichtet. Letztere erfordern insbesondere bei fliegenden Plattformen (Hubschrauber, Flieger) einen erheblichen Qualifikationsaufwand. Da die pyrotechnische Markierladung auch bei einem Auftreffen mit geringer Geschwindigkeit angezündet wird (z.B. 15 m/s), sind Blindgänger auszuschließen. Auch die Entsorgung der Munition gestaltet sich einfacher. Die Handhabungssicherheit wird zudem erhöht. Durch die Verwendung einer Anzündkette ist der Aufbau des Bodenanzünders weniger umfangreich als bei der Verwendung einer Zündkette in einem Zünder, was die Munition kostengünstiger macht.

Anhand eines Ausführungsbeispiels mit Zeichnung soll die Erfindung näher erläutert werden.

Es zeigt die einzige Figur ein Geschoss 10 mit einer pyrotechnischen Markierladung 2, die im Geschosskörper 3 des Geschosses 10 angeordnet ist. Das Geschoss 10 weist einen Bodenanzünder 4 auf, der ebenfalls im Geschosskörper 3 angeordnet ist und diesen bevorzugt bodenseitig abschließt. Der Bodenanzünder 4 umfasst eine Anzündkette 5. In dieser Ausführungsform ist die Anzündkette 5 mechanisch bzw. pyro-mechanisch aufgebaut. In einer ein- fachen Ausführung kann die Anzündkette 5 durch einen Anzündstift und eine Anzündkapsel gebildet werden. Die Anzündkette kann prinzipiell auch elektrisch, elektronisch oder elektro-mechanisch aufgebaut sein. Die Anzündkette 5 kann durch ein Sicherungselement 7 innerhalb des Bodenanzünders 4 gesichert sein. Vorderseitig weist das Geschoss eine ballistische Haube 8 auf.

Die Markierladung 2 umfasst eine pyrotechnische Zusammensetzung, die im IR-Bereich und / oder im visuell sichtbaren Bereich wirksam ist. Die Funktionsweise ist wie folgt:
Das Sicherungselement 7 sichert vorzugsweise das erste Element der Anzündkette 5 im Bodenanzünder 4 und sichert diese gegen eine nicht bestimmungsgemäße Umsetzung / Auslösung innerhalb des Bodenanzünders 4 während z.B. der Lagerung, des Transports, der Handhabung oder der Zuführung der Munition in der Waffe. Bevorzugt nach dem Abschuss des Geschosses 10 wird die Anzündkette 5 durch das Sicherungselement 7 freigegeben. Genutzt werden kann dazu der Geschossdrall, aber auch der Aufprall des Geschosses 10 im Ziel.

Wenn das Geschoss 10 auf ein nicht näher dargestelltes Ziel (Boden) auftrifft, wird die ballistische Haube 8 durch den Zielaufschlag rein mechanisch zerstört. Das Zielmaterial (z.B. Sand, nasser Sand, Beton) verzögert das Geschoss 10. Während dieser Verzögerung kann die vom Sicherungselement 7 freigegebene Anzündkette 5 umsetzen bzw. auslösen. Die Umsetzung / Auslösung der Anzündkette 5 entzündet die pyrotechnische Markierladung 2 im Geschosskörper 3. Ein dabei entstehender Druck zwischen dem Geschosskörper 3 und dem Bodenanzünder 4 drückt den Bodenanzünder 4 heckseitig 9 aus dem Geschoss 10 heraus. Die pyrotechnische Reaktion (die Markierladung 2) wirkt ebenfalls entgegen der Schussrichtung und markiert den Zielpunkt bzw. den Zielaufschlag.

## Patentansprüche

1. Geschoss (10), insbesondere im Mittelkaliberbereich, mit einem Geschosskörper (3), einer pyrotechnischen Markierladung (2) und einem Bodenanzünder (4) mit Anzündkette (5), **dadurch gekennzeichnet, dass** das Geschoss so konfiguriert ist, dass nach Initiierung der pyrotechnischen Markierladung (2) der Bodenanzünder (4) heckseitig (9) aus dem Geschosskörper ausgestoßen wird, sodass eine Ausbringung der pyrotechnischen Markierladung (2) am Geschossheck entgegen der Schussrichtung erfolgt.

2. Geschoss (10) nach Anspruch 1, **dadurch gekennzeichnet, dass** die Anzündkette (5) mechanisch, pyro-mechanisch, elektrisch, elektronisch oder elektro-mechanisch aufgebaut ist.

3. Geschoss (10) nach einem der Ansprüche 1 oder 2, **dadurch gekennzeichnet, dass** die pyrotechnische Markierladung (2) eine Zusammensetzung umfasst, die im IR- Bereich sowie im visuell sichtbaren Bereich wirkt.

4. Geschoss (10) nach einem der Ansprüche 1 bis 3, **dadurch gekennzeichnet, dass** die Anzündkette (5) zumindest durch ein Sicherungselement (7) gesichert sein kann.

## Claims

1. A projectile (10), in particular in the medium-caliber range, having a projectile body (3), a pyrotechnic marking charge (2) and a base igniter (4) with ignition chain (5), **characterized in that** the projectile is configured in such a way that, after initiation of the pyrotechnic marking charge (2), the base igniter (4) is ejected from the rear (9) of the projectile body, so that the pyrotechnic marking charge (2) is discharged at the rear of the projectile counter to the direction of firing.

2. The projectile (10) according to claim 1, **characterized in that** the ignition chain (5) is of mechanical, pyro-mechanical, electrical, electronic or electro-mechanical construction.

3. The projectile (10) according to any of claims 1 or 2, **characterized in that** the pyrotechnic marking charge (2) comprises a composition that acts in the IR range as well as in the visually perceptible range.

4. The projectile (10) according to any of claims 1 to 3, **characterized in that** the ignition chain (5) can be secured at least by a securing element (7).

## Revendications

1. Projectile (10), en particulier dans le domaine des moyens calibres, avec un corps de projectile (3), une charge de marquage pyrotechnique (2) et un détonateur de culot (4) avec une chaîne d'allumage (5), **caractérisé en ce que** le projectile est configuré de sorte qu'après mise à feu de la charge de marquage pyrotechnique (2) le détonateur de culot (4) est expulsé côté arrière (9) du corps de projectile, de sorte qu'une émission de la charge de marquage pyrotechnique (2) à l'arrière du projectile s'effectue à l'encontre de la direction du tir.

2. Projectile (10) selon la revendication 1, **caractérisé en ce que** la chaîne d'allumage (5) est de conception mécanique, pyro-mécanique, électrique, électronique ou électromécanique.

3. Projectile (10) selon l'une quelconque des revendications 1 ou 2, **caractérisé en ce que** la charge de marquage pyrotechnique (2) comprend une composition qui agit dans le domaine infrarouge ou dans le domaine visuellement perceptible.

4. Projectile (10) selon l'une quelconque des revendications 1 à 3, **caractérisé en ce que** la chaîne d'allumage (5) peut être bloquée au moins par un élément de blocage (7).
